# EUROPÄISCHE PATENTSCHRIFT

(11) **EP 2 451 615 B1**
(45) Veröffentlichungstag und Bekanntmachung des Hinweises auf die Patenterteilung: **16.09.2015**
(21) Anmeldenummer: 10724336.2
(22) Anmeldetag: 10.05.2010
(51) Int. Cl.: B25D 11/06

(54) **BOHRHAMMER- UND/ODER MEIßELGERÄT**
DRILL- AND/OR PERCUSSION APPARATUS
APPAREIL DE FORAGE ET/OU PERCUSSION

(30) Priorität: 09.07.2009 DE 102009027560
(43) Veröffentlichungstag der Anmeldung: 16.05.2012
(73) Patentinhaber: Robert Bosch GmbH, 70442 Stuttgart (DE)
(72) Erfinder: SCHMID, Hardy, 70565 Stuttgart (DE); RUEBSAAMEN, Holger, 70188 Stuttgart (DE); HERR, Tobias, 70569 Stuttgart (DE)
(86) Internationale Anmeldenummer: PCT/EP2010/056320
(87) Internationale Veröffentlichungsnummer: WO 2011/003646

(56) Entgegenhaltungen:
- EP-A1- 0 771 620
- WO-A1-2008/010467
- DE-A1-102007 010 177
- DE-A1-102008 000 677
- DE-C1- 3 931 329
- FR-A1- 2 361 204
- GB-A- 2 381 228

## Beschreibung

### Stand der Technik

Die Erfindung geht aus von einem Bohrhammer- und/oder Meißelgerät nach dem Oberbegriff des Anspruchs 1. Ein solches Gerät is aus der EP 0771620 A1 bekannt.

Es ist bereits vorgeschlagen worden, einen Lagerschild, der einer Lagerung eines Schlagwerks und einer Zwischenwelle dient, mit einem Getriebegehäuse des Bohr- und/oder Meißelgeräts lösbar zu verbinden.

### Offenbarung der Erfindung

Die Erfindung geht aus von einem Bohrhammer- und/oder Meißelgerät, mit einem Schlagwerk und einer Zwischenwelle, die jeweils im Wesentlichen parallel zu einer axialen Richtung gelagert sind, und mit einem Getriebegehäuse und einem Zwischenflansch. Unter einem "Bohrhammergerät" soll in diesem Zusammenhang insbesondere eine von Hand bedienbare Bohrmaschine mit einem Schlagwerk bekannter Art verstanden werden, bei der eine Schlagenergie des Schlagwerks unabhängig von einer Andruckkraft ist, die von einem Bediener des Bohrhammergeräts ausgeübt wird. Das Schlagwerk wird dabei von einem Antriebskolben, einem vom Anfriebskolben angetriebenen Schläger, einem den Antriebskolben undlöder den Schläger lagernden Schlagwerkrohr und gegebenenfalls von einem Schlagkolben gebildet.

Unter einem "Meißelgerät" soll in diesem Zusammenhang insbesondere ein von Hand bedienbarer Meißel- oder Schlaghammer mit einem Schlagwerk der zuvor beschriebenen Art verstanden werden, bei der eine Schlagenergie des Schlagwerks unabhängig von einer Andruckkraft ist, die von einem Bediener des Meißel- oder Schlaghammers ausgeübt wird. Unter einer "axialen Richtung" soll in diesem Zusammenhang insbesondere eine Richtung parallel zu einer Flugrichtung des Schlägers während eines Betriebs des Bohrhammer- und/oder Meißelgeräts verstanden werden.

Es wird vorgeschlagen, dass das Bohr- und/oder Meißelgerät einen Lagerschild umfasst, der mit dem Zwischenflansch lösbar verbunden und dazu vorgesehen ist, die Zwischenwelle und zumindest eine Komponente des Schlagwerks zu lagern, wodurch eine einfache, material- und platzsparende und dadurch kostengünstige Lösung zu einer Fixierung und Lagerung der Zwischenwelle und einer Komponente des Schlagwerks bereitgestellt werden kann. Vorzugsweise kann die im Lagerschild gelagerte Komponente des Schlagwerks ein Hohlkolben sein. Vorteilhaft kann in diesem Fall ein in bekannter Weise zur Führung des Hohlkolbens vorgesehenes Schlagwerkrohr stark verkürzt werden, wodurch Material und Bauraum eingespart werden und eine besonders kostengünstige Lösung bereitgestellt werden kann.

Ferner wird vorgeschlagen, dass der Zwischenflansch den Lagerschild in axialer Richtung fixiert. Dadurch kann eine besonders einfache und kostengünstige Fixierung und Lagerung der Zwischenwelle und einer Komponente des Schlagwerks erzielt werden. Grundsätzlich sind auch andere, dem Fachmann geläufige Methoden und Mittel zur Befestigung des Lagerschilds möglich. Vorteilhaft kann das Bohr- und/oder Meißelgerät zumindest eine Schraubverbindung aufweisen, die dazu vorgesehen ist, in zumindest einem Betriebszustand den Lagerschild mit dem Zwischenflansch lösbar zu verbinden. Von besonderem Vorteil ist es, wenn der Lagerschild ein Spannungselement aufweist, das dazu vorgesehen ist, in zumindest einem Betriebszustand eine Klemmung des Lagerschilds zwischen dem Zwischenflansch und dem Getriebegehäuse herzustellen. Vorzugsweise wird die Fixierung des Lagerschilds in axialer Richtung durch eine Klemmung zwischen dem Zwischenflansch und dem Getriebegehäuse erreicht, bei der das Spannungselement mit zumindest einem korrespondierenden Element des Getriebegehäuses und/oder des Zwischenflansches bei einer Montage nach Anwendung einer in axialer Richtung wirkenden Kraft eine in radialer Richtung dauerhaft wirkende Klemmkraft erzeugen. Unter einer "radialen Richtung" soll in diesem Zusammenhang insbesondere eine Richtung verstanden werden, die, ausgehend von der axialen Richtungsachse, auf dieser senkrecht steht. Insbesondere kann das Spannungselement als eine Schrägfläche ausgebildet sein. Dadurch kann auf besonders einfache und Bauteile sparende Weise eine Klemmung und damit Fixierung des Lagerschilds erzielt werden.

In einer vorteilhaften Ausgestaltung weist der Lagerschild zur Lagerung der Zwischenwelle ein Lager mit einem Lageraußenelement auf, das mit dem Zwischenflansch lösbar verbunden ist, wodurch eine material- und platzsparende und dadurch kostengünstige Lösung einer Fixierung und Lagerung der Zwischenwelle erzielt werden kann. Vorzugsweise kann das Lageraußenelement mit dem Zwischenflansch durch zumindest eine Schraube lösbar verbunden sein. Grundsätzlich können aber auch andere, dem Fachmann bekannte Mittel zur Herstellung einer lösbaren Verbindung zwischen dem Lageraußenelement und dem Zwischenflansch eingesetzt werden.

Des Weiteren wird vorgeschlagen, dass der Lagerschild zur Lagerung der Zwischenwelle ein Lager mit einem Lagerinnenelement aufweist, das einstückig mit einem Innenring zumindest eines Antriebslagers ausgeformt ist und zumindest eine eingeschliffene Kugellaufbahn aufweist, wodurch das Lager einfach und platzsparend ausgestaltet werden kann. Vorteilhaft können Lagerkugeln mittels der eingeschliffenen Kugellaufbahn während eines Betriebs auftretende Axial-und Radialkräfte aufnehmen. Unter einem "Antriebslager" soll in diesem Zusammenhang insbesondere ein fest oder mit einer dazu vorgesehenen Vorrichtung zuschaltbar mit der Zwischenwelle gekoppeltes Lager verstanden werden, das dazu vorgesehen ist, in zumindest einem Betriebszustand eine Rotationsbewegung der angetriebenen Zwischenwelle in eine Hin- und Herbewegung einer weiteren oder weiterer Komponenten des Bohrhammer- und/oder Meißelgeräts umzuwandeln.

Das Antriebslager ist vorzugsweise zusammen mit einem Taumelantrieb zu einer Umwandlung einer Rotationsbewegung einer Welle, wie beispielsweise einer Zwischenwelle, in eine Hin- und Herbewegung zu einer Erzeugung eines axialen Schlagimpulses vorgesehen.

In einer weiteren Ausgestaltung umfasst der Lagerschild zur Lagerung der Zwischenwelle ein Lager mit einem von einem Innenring eines Antriebslagers separaten Zwischenstück, das auf einer Außenseite eine innere Kugellaufbahn des Lagers aufweist und auf einer Innenseite mit einem Gleitlager zur Lagerung der Zwischenwelle ausgestattet ist. Dadurch kann das Lager platzsparend und kostengünstig ausgestaltet werden. Mit Vorteil können die Lagerkugeln während eines Betriebs auftretende Kräfte in axialer und radialer Richtung aufnehmen, und die innen liegende Gleitlagerfläche kann vorteilhaft die Zwischenwelle lagern.

Eine besonders einfache und kompakte Lösung kann bereitgestellt werden, wenn das separate Zwischenstück eine Formschlussverbindung mit zumindest einem Innenring eines Antriebslagers herstellt.

Ferner wird vorgeschlagen, dass der Lagerschild zur Lagerung der Zwischenwelle ein Lager umfasst, das ein Lagerinnenelement mit zumindest einer Kugellaufbahn aufweist, das einstückig mit einem Innenring eines ersten Antriebslagers ausgebildet und durch eine Pressverbindung mit einem Innenring eines zweiten Antriebslagers verbunden ist. Dadurch kann eine platzsparende und kostengünstige Lösung einer Fixierung und Lagerung der Zwischenwelle erreicht werden, wobei zudem eine leichte Austauschbarkeit des Innenrings ermöglicht werden kann.

In einer weiteren vorteilhaften Ausgestaltung weist der Lagerschild zur Lagerung der Zwischenwelle ein Lager auf, das eine Kombination aus einem Nadellager und einem Axiallager umfasst, bei der ein Element des Nadellagers einstückig mit einem Element des Axiallagers ausgebildet ist. Dadurch kann eine einfache und kostengünstige Lösung einer Fixierung und Lagerung der Zwischenwelle ermöglicht werden. Vorteilhaft kann das Lager unter Vermeidung einer Herstellung einer Kugellaufbahn im Betrieb auftretende Kräfte in axialer Richtung aufnehmen.

Zudem wird vorgeschlagen, dass der Lagerschild zur Lagerung der Zwischenwelle ein Lager aufweist, das, in axialer Richtung betrachtet, zwischen zwei Antriebslagern der Zwischenwelle angeordnet ist. Durch die Anordnung des Lagers der Zwischenwelle zwischen zwei Antriebslagern kann eine besonders günstige Kräfteverteilung erzielt werden, wodurch eine besonders einfache und kostengünstige Lagerung der Zwischenwelle erreicht werden kann.

### Zeichnung

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung eines erfindungsgemäßen Bohrhammer und Meißelgeräts,
- Fig. 2: eine Detailansicht eines Getriebegehäuses des Bohrhammer- und Meißelgeräts gemäß der Fig. 1,
- Fig. 3: eine Detailansicht einer weiteren Ausgestaltung eines Lagerschilds zur Lagerung einer Zwischenwelle,
- Fig. 4: eine Detailansicht einer weiteren Ausgestaltung eines Lagerschilds zur Lagerung einer Zwischenwelle und
- Fig. 5: eine Detailansicht einer weiteren Ausgestaltung eines Lagerschilds zur Lagerung einer Zwischenwelle.

### Beschreibung der Ausführungsbeispiele

Fig. 1 zeigt eine schematische Darstellung eines Bohrhammer- und Meißelgeräts mit einem Getriebegehäuse 10, einem Motorgehäuse 12, einem Handgriff 16 und einem Betätigungsschalter 18. An der Übergangsstelle zwischen dem Motorgehäuse 12 und dem Getriebegehäuse 10 ist ein Zwischenflansch 20 angeordnet, der in das Getriebegehäuse 10 ragt. Eine Werkzeugaufnahme 22 ist an einem bohrrichtungsseitigen Ende des Bohrhammer- und Meißelgeräts teilweise in einem Schlagwerkrohr 26 angeordnet. Ein Schlagwerk 24 innerhalb des Getriebegehäuses 10 beinhaltet neben dem Schlagwerkrohr 26 in bekannter Weise einen Schlagbolzen 28, einen im Schlagwerkrohr 26 geführten, als Hohlkolben 32 ausgeführten Antriebskolben und einen in dem Hohlkolben 32 geführten Schläger 30. Der Hohlkolben 32 ist an ein als Taumelgetriebe ausgebildetes Antriebslager 34 angelenkt, das über eine als Zahnwelle ausgebildete Zwischenwelle 36 von einem im Motorgehäuse 12 angeordneten Motor 14 angetrieben wird. Eine axiale Richtung wird durch eine Flugrichtung des Schlägers 30 im Hohlkolben 32 während eines Betriebs des Bohrhammer- und Meißelgeräts festgelegt. Das Schlagwerk 24, der Motor 14 und die Zwischenwelle 36 sind jeweils parallel zu der axialen Richtung gelagert. Radiale Richtungen sind als senkrecht zu der axialen Richtung stehend und von dieser ausgehend definiert.

In Fig. 2 ist eine Detailansicht des Getriebegehäuses 10 des Bohrhammer- und Meißeigeräts gemäß der Fig. 1 dargestellt. Mit dem Zwischenflansch 20 ist ein Lagerschild 38 lösbar verbunden, der dazu vorgesehen ist, die Zwischenwelle 36 und eine Komponente des Schlagwerks 24, nämlich den Hohlkolben 32, zu lagern. In axialer Richtung ist der Lagerschild 38 durch den Zwischenflansch 20 fixiert. Der Lagerschild 38 weist in axialer Richtung ein Übermaß auf, so dass bei einer Montage nach Einbau des Lagerschilds 38 zwischen dem Zwischenflansch 20 und dem Getriebegehäuse 10 eine Klemmung durch eine permanent wirkende Kraft in axialer Richtung erzeugt wird. Ein als Schrägfläche an einem äußeren Rand des Lagerschilds 38 ausgebildetes Spannungselement 40 ist dazu vorgesehen, in zumindest einem Betriebszustand eine Klemmung des Lagerschilds 38 in radialer Richtung zwischen dem Zwischenflansch 20 und dem Getriebegehäuse 10 herzustellen und wirkt dazu derart mit einem Absatz 42 im Getriebegehäuse 10 und einer Abschlusskante 44 des Zwischenflansches 20 zusammen, dass eine bei der Montage in axialer Richtung wirkende Kraft dauerhaft in axialer und in radialer Richtung wirkende Klemmkräfte erzeugt.

Der Lagerschild 38 ist zur Lagerung des Hohlkolbens 32 mit einem Gleitlager 39 ausgestattet. Zur Lagerung der Zwischenwelle 36 weist der Lagerschild 38 ein Lager 46 mit einem Lageraußenelement 48 auf, das in eine Ausnehmung 50 des Lagerschilds 38 eingepasst ist. Ein Lagerinnenelement 52 des Lagers 46 ist einstückig mit einem Innenring 54 des Antriebslagers 34 ausgeformt und weist eine eingeschliffene Kugellaufbahn 56 auf.

Im Folgenden werden weitere Ausführungsbeispiele beschrieben, in denen eine Lagerung einer Zwischenwelle 60, 84, 106 variiert wird. Die Lagerung des Hohlkolbens 32 ist identisch zu der in der Fig. 2 dargestellten und oben beschriebenen Weise ausgeführt und wird aus Gründen der Übersichtlichkeit nicht abgebildet.

Fig. 3 zeigt eine weitere Ausgestaltung eines Lagerschilds 58 zur Lagerung einer Zwischenwelle 60. Der Lagerschild 58 umfasst zur Lagerung der Zwischenwelle 60 ein Lager 62 mit einem von einem Innenring 64 eines Antriebslagers 68 separaten Zwischenstück 72. Auf einer Außenseite weist das Zwischenstück 72 eine innere Kugellaufbahn 74 des Lagers 62 auf. Auf einer Innenseite ist das Zwischenstück 72 mit einem Gleitlager 76 zur Lagerung der Zwischenwelle 60 ausgestattet. In axialer Richtung gesehen sind vor und hinter dem Zwischenstück 72 Innenringe 64, 66 zweier Antriebslager 68, 70 angeordnet, mit denen das Zwischenstück 72 eine Formschlussverbindung bildet. Das Lager 62 zur Lagerung der Zwischenwelle 60 weist ein Lageraußenelement 78 auf, das mit einem Zwischenflansch 80 mittels einer Schraubverbindung lösbar verbunden ist.

In Fig. 4 ist eine weitere Ausgestaltung eines Lagerschilds 82 zur Lagerung einer Zwischenwelle 84 dargestellt. Der Lagerschild 82 weist zur Lagerung der Zwischenwelle 84 ein Lager 86 auf, das, in axialer Richtung betrachtet, zwischen zwei Antriebslagern 88, 90 der Zwischenwelle 84 angeordnet ist. Das Lager 86 zur Lagerung der Zwischenwelle 84 umfasst ein Lagerinnenelement 92, das einstückig mit einem Innenring 94 eines der beiden Antriebslager 90 ausgebildet ist. Das Lagerinnenelement 92 weist eine Kugellaufbahn 96 auf, und der einstückig mit dem Lagerinnenelement 92 ausgebildete Innenring 94 eines der beiden Antriebslager 90, der mittels einer Pressverbindung mit einem Innenring 93 des anderen der beiden Antriebslager 88 verbunden ist, umfasst eine weitere Kugellaufbahn 98 des Antriebslagers 90. Das Lager 86 zur Lagerung der Zwischenwelle 84 weist ein Lageraußenelement 100 auf, das mit einem Zwischenflansch 102 mittels einer Schraubverbindung lösbar verbunden ist.

Fig. 5 zeigt eine weitere Ausgestaltung eines Lagerschilds 104 zur Lagerung einer Zwischenwelle 106. Der Lagerschild 104 weist zur Lagerung der Zwischenwelle 106 ein Lager 108 auf, das eine Kombination aus einem Nadellager 110 und einem Axiallager 112 umfasst, bei der ein Lagerelement 114 des Nadellagers 110 einstückig mit einem Lagerelement 114 des Axiallagers 112 ausgebildet ist. Der Lagerschild 104 ist mit einem Zwischenflansch 116 mittels einer Schraubverbindung lösbar verbunden.

## Patentansprüche

1. Bohrhammer- und/oder Meißelgerät mit einem Schlagwerk (24) und einer Zwischenwelle (36; 60; 84; 106), die jeweils im Wesentlichen parallel zu einer axialen Richtung gelagert sind, und mit einem Getriebegehäuse (10) und einem Zwischenflansch (20; 80; 102; 116),
**gekennzeichnet durch**
einen Lagerschild (38; 58; 82; 104), der mit dem Zwischenflansch (20; 80; 102; 116) lösbar verbunden und dazu vorgesehen ist, die Zwischenwelle (36; 60; 84; 106) und zumindest eine Komponente des Schlagwerks (24) zu lagern.

2. Bohrhammer- und/oder Meißelgerät nach Anspruch 1,
**dadurch gekennzeichnet, dass**
die im Lagerschild (38; 58; 82; 104) gelagerte Komponente des Schlagwerks (24) ein Hohlkolben (32) ist.

3. Bohrhammer- und/oder Meißelgerät nach Anspruch 1 oder 2,
**dadurch gekennzeichnet, dass**
der Zwischenflansch (20; 80; 102; 116) den Lagerschild (38; 58; 82; 104) in axialer Richtung fixiert.

4. Bohrhammer- und/oder Meißelgerät nach einem der vorhergehenden Ansprüche,
**dadurch gekennzeichnet, dass**
der Lagerschild (58; 82) zur Lagerung der Zwischenwelle (60; 84) ein Lager (62; 86) mit einem Lageraußenelement (78; 100) aufweist, das mit dem Zwischenflansch (80; 102) lösbar verbunden ist.

5. Bohrhammer- und/oder Meißelgerät nach einem der vorhergehenden Ansprüche,
**dadurch gekennzeichnet, dass**
der Lagerschild (38; 82) zur Lagerung der Zwischenwelle (36; 84) ein Lager (46; 86) mit einem Lagerinnenelement (52; 92) aufweist, das einstückig mit einem Innenring (54; 94) zumindest eines Antriebslagers (34; 88, 90) ausgeformt ist und zumindest eine eingeschliffene Kugellaufbahn (56; 96, 98) aufweist.

6. Bohrhammer- und/oder Meißelgerät nach einem der vorhergehenden Ansprüche,
**dadurch gekennzeichnet, dass**
der Lagerschild (58) zur Lagerung der Zwischenwelle (60) ein Lager (62) mit einem von einem Innenring (64, 66) eines Antriebslagers (68, 70) separaten Zwischenstück (72) umfasst, das auf einer Außenseite eine innere Kugellaufbahn (74) des Lagers (62) aufweist und auf einer Innenseite mit einem Gleitlager (76) zur Lagerung der Zwischenwelle (60) ausgestattet ist.

7. Bohrhammer- und/oder Meißelgerät zumindest nach Anspruch 6,
**dadurch gekennzeichnet, dass**
das separate Zwischenstück (72) eine Formschlussverbindung mit zumindest einem Innenring (64, 66) eines Antriebslagers (68, 70) herstellt.

8. Bohrhammer- und/oder Meißelgerät nach einem der vorhergehenden Ansprüche,
**dadurch gekennzeichnet, dass**
der Lagerschild (82) zur Lagerung der Zwischenwelle (84) ein Lager (86) umfasst, das ein Lagerinnenelement (92) mit zumindest einer Kugellaufbahn (96, 98) aufweist, das einstückig mit einem Innenring (94) eines ersten Antriebslagers (88, 90) ausgebildet und durch eine Pressverbindung mit einem Innenring (93) eines zweiten Antriebslagers (88, 90) verbunden ist.

9. Bohrhammer- und/oder Meißelgerät nach einem der vorhergehenden Ansprüche,
**dadurch gekennzeichnet, dass**
der Lagerschild (104) zur Lagerung der Zwischenwelle (106) ein Lager (108) aufweist, das eine Kombination aus einem Nadellager (110) und einem Axiallager (112) umfasst, bei der ein Lagerelement (114) des Nadellagers (110) einstückig mit einem Lagerelement (114) des Axiallagers (112) ausgebildet ist.

10. Bohrhammer- und/oder Meißelgerät nach einem der vorhergehenden Ansprüche,
**dadurch gekennzeichnet, dass**
der Lagerschild (58; 82) zur Lagerung der Zwischenwelle (60; 84) ein Lager (62; 86) aufweist, das, in axialer Richtung betrachtet, zwischen zwei Antriebslagern (68, 70; 88, 90) der Zwischenwelle (60; 84) angeordnet ist.

## Claims

1. Rotary hammer and/or chiselling device having a percussion mechanism (24) and an intermediate shaft (36; 60; 84; 106) which are each mounted substantially parallel to an axial direction, and having a transmission housing (10) and an intermediate flange (20; 80; 102; 116),
**characterized by**
a bearing plate (38; 58; 82; 104) which is releasably connected to the intermediate flange (20; 80; 102; 116) and is intended to mount the intermediate shaft (36; 60; 84; 106) and at least one component of the percussion mechanism (24).

2. Rotary hammer and/or chiselling device according to Claim 1,
**characterized in that**
the component, mounted in the bearing plate (38; 58; 82; 104), of the percussion mechanism (24) is a hollow piston (32).

3. Rotary hammer and/or chiselling device according to Claim 1 or 2,
**characterized in that**
the intermediate flange (20; 80; 102; 116) fixes the bearing plate (38; 58; 82; 104) in the axial direction.

4. Rotary hammer and/or chiselling device according to one of the preceding claims,
**characterized in that**,
in order to mount the intermediate shaft (60; 84), the bearing plate (58; 82) has a bearing (62; 86) having an external bearing element (78; 100) which is releasably connected to the intermediate flange (80; 102).

5. Rotary hammer and/or chiselling device according to one of the preceding claims,
**characterized in that**,
in order to mount the intermediate shaft (36; 84), the bearing plate (38; 82) has a bearing (46; 86) having an internal bearing element (52; 92) which is formed integrally with an internal ring (54; 94) of at least one drive bearing (34; 88, 90), and has at least one ground-in ball race (56; 96, 98).

6. Rotary hammer and/or chiselling device according to one of the preceding claims,
**characterized in that**,
in order to mount the intermediate shaft (60), the bearing plate (58) comprises a bearing (62) having an intermediate piece (72) separate from an internal ring (64, 66) of a drive bearing (68, 70), said intermediate piece (72) having, on an outer side, an internal ball race (74) of the bearing (62) and being equipped on an inner side with a plain bearing (76) for mounting the intermediate shaft (60).

7. Rotary hammer and/or chiselling device at least according to Claim 6,
**characterized in that**
the separate intermediate piece (72) establishes a form-fitting connection with at least one internal ring (64, 66) of a drive bearing (68, 70).

8. Rotary hammer and/or chiselling device according to one of the preceding claims,
**characterized in that**,
in order to mount the intermediate shaft (84), the bearing plate (82) comprises a bearing (86) which has an internal bearing element (92) with at least one ball race (96, 98) which is formed integrally with an internal ring (94) of a first drive bearing (88, 90) and is connected to an internal ring (93) of a second drive bearing (88, 90) by a press-fit connection.

9. Rotary hammer and/or chiselling device according to one of the preceding claims,
**characterized in that**,
in order to mount the intermediate shaft (106), the bearing plate (104) has a bearing (108) which comprises a combination of a needle bearing (110) and an axial bearing (112), in which a bearing element (114) of the needle bearing (110) is formed integrally with a bearing element (114) of the axial bearing (112).

10. Rotary hammer and/or chiselling device according to one of the preceding claims,
**characterized in that**,
in order to mount the intermediate shaft (60; 84), the bearing plate (58; 82) has a bearing (62; 86) which, as seen in the axial direction, is arranged between two drive bearings (68, 70; 88, 90) of the intermediate shaft (60; 84).

## Revendications

1. Appareil de forage et/ou percussion avec un mécanisme de percussion (24) et un arbre intermédiaire (36 ; 60 ; 84 ; 106) qui sont respectivement logés pour l'essentiel parallèlement à une direction axiale et avec une boîte de vitesses (10) et une bride intermédiaire (20 ; 80 ; 102 ; 116),
**caractérisé en ce qu'**un flasque (38 ; 58 ; 82 ; 104) qui est raccordé de manière à pouvoir être démonté à la bride intermédiaire (20 ; 80 ; 102 ; 116) et est prévu pour loger l'arbre intermédiaire (36 ; 60 ; 84 ; 106) et au moins un composant du mécanisme de percussion (24).

2. Appareil de forage et/ou percussion selon la revendication 1 **caractérisé en ce que** le composant du mécanisme de percussion (24), qui est logé dans le flasque (38 ; 58 ; 82 ; 104), est un piston creux (32).

3. Appareil de forage et/ou percussion selon la revendication 1 ou 2 **caractérisé en ce que** la bride intermédiaire (20 ; 80 ; 102 ; 116) fixe le flasque (38 ; 58 ; 82 ; 104) dans une direction axiale.

4. Appareil de forage et/ou percussion selon l'une quelconque des revendications précédentes **caractérisé en ce que** le flasque (58 ; 82) destiné à loger l'arbre intermédiaire (60 ; 84) comporte un palier (62 ; 86) avec un élément extérieur de palier (78 ; 100) qui est raccordé à la bride intermédiaire (80 ; 102) de manière à pouvoir être démonté.

5. Appareil de forage et/ou percussion selon l'une quelconque des revendications précédentes **caractérisé en ce que** le flasque (38 ; 82) destiné à loger l'arbre intermédiaire (36 ; 84) comporte un palier (46 ; 86) avec un élément intérieur de palier (52 ; 92) qui est formé en une seule pièce avec une bague intérieure (54 ; 94) d'au moins un palier d'entraînement (34 ; 88 ; 90) et comporte au moins un chemin de roulement à billes rodé (56 ; 96 ; 98).

6. Appareil de forage et/ou percussion selon l'une quelconque des revendications précédentes **caractérisé en ce que** le flasque (58) destiné à loger l'arbre intermédiaire (60) comprend un palier (62) avec une pièce intermédiaire (72) séparée d'une bague intérieure (64, 66) d'un palier d'entraînement (68, 70), qui comporte sur son côté extérieur un chemin de roulement à billes intérieur (74) du palier (62) et est muni sur son côté intérieur d'un palier lisse (76) destiné à loger l'arbre intermédiaire (60).

7. Appareil de forage et/ou percussion au moins selon la revendication 6 **caractérisé en ce que** la pièce intermédiaire (72) séparée établit une liaison par complémentarité de forme avec au moins une bague intérieure (64, 66) d'un palier d'entraînement (68, 70).

8. Appareil de forage et/ou percussion selon l'une quelconque des revendications précédentes **caractérisé en ce que** le flasque (82) destiné à loger l'arbre intermédiaire (84) comprend un palier (86), qui comporte un élément intérieur de palier (92) avec au moins un chemin de roulement à billes (96, 98), qui est constitué d'une seule pièce avec une bague intérieure (94) d'un palier d'entraînement (88, 90) et est raccordé par emmanchement forcé à une bague intérieure (93) d'un deuxième palier d'entraînement (88, 90).

9. Appareil de forage et/ou percussion selon l'une quelconque des revendications précédentes **caractérisé en ce que** le flasque (104) destiné à loger l'arbre intermédiaire (106) comporte un palier (108), qui comprend une combinaison d'un roulement à aiguilles (110) et d'un palier de butée (112), pour lequel un élément de palier (114) du roulement à aiguilles (110) est constitué en une seule pièce avec un élément de palier (114) du palier de butée (112).

10. Appareil de forage et/ou percussion selon l'une quelconque des revendications précédentes **caractérisé en ce que** le flasque (58 ; 82) destiné à loger l'arbre intermédiaire (60 ; 84) comporte un palier (62 ; 86), qui pris en considération dans la direction axiale, est disposé entre deux paliers d'entraînement (68, 70 ; 88, 90) de l'arbre intermédiaire (60 ; 84).
